# EUROPÄISCHE PATENTSCHRIFT

(11) **EP 1 775 533 B1**
(45) Veröffentlichungstag und Bekanntmachung des Hinweises auf die Patenterteilung: **28.03.2018**
(21) Anmeldenummer: 06021376.6
(22) Anmeldetag: 12.10.2006
(51) Int. Cl.: F25B 49/02, F25B 30/02, F25D 21/00

(54) **Verfahren zum Betreiben einer Kompressionskälteanlage**
Method for operating a compression type refrigeration system
Procédé pour faire fonctionner un système frigorifique à compression

(30) Priorität: 13.10.2005 DE 102005048967; 12.11.2005 DE 102005054104
(43) Veröffentlichungstag der Anmeldung: 18.04.2007
(73) Patentinhaber: Stiebel Eltron GmbH & Co. KG, 37603 Holzminden (DE)
(72) Erfinder: Herrs, Martin, 37671 Höxter (DE); Ott, Sebastian, 37671 Höxter (DE)

(56) Entgegenhaltungen:
- EP-A2- 1 275 917
- WO-A1-01/01052
- WO-A1-88/00321
- US-A- 3 527 289

## Beschreibung

Die Erfindung betrifft ein Verfahren zum Regeln eines Kältekreislaufs mit einem Kältemittel, einem Verdampfer, einer Druckerhöhungseinheit, einem Verflüssiger und einem Drosselorgan.

Bei einer Kompressionskälteanlage wird prinzipiell das im Kältekreis der Kompressionskälteanlage befindliche Kältemittel im Verdampfer durch Wärmeentzug des zu kühlenden Mediums verdampft. Im Verdichter erfolgt eine Druck- und damit Temperaturerhöhung. Anschließend wird das Kältemittel im Verflüssiger unter Wärmeabgabe wieder verflüssigt Durch das Drosselorgan wird das Kältemittel auf den Verdampfungsdruck entspannt.

Derartige Kompressionskälteanlagen werden z.B. für die Beheizung von Räumen und die Bereitung von Brauchwasser eingesetzt; beides wird folgend als Wärmesenke bezeichnet.

Die Regelung der Wärmesenkentemperatur erfolgt üblicherweise durch Ein- und Ausschalten des Verdichters bzw. durch Modulation der Verdichterdrehzahl. Solche Verfahren sind beispielsweise aus der EP 1 355 207 A1 oder DE 43 03 533 A1 bekannt. Weiterhin ist es Aufgabe der Regelung, den Wirkungsgrad des Verdampfers und damit des Kältekreises zu optimieren. Der Wirkungsgrad des Verdampfers hängt u.a. von seinem Befüllungsgrad ab, also davon, welcher Teil des Verdampfers mit Nassdampf und welcher Teil des Verdampfers mit überhitztem Kältemedium gefüllt ist. Je höher der Nassdampfanteil ist desto geringer ist die Überhitzung und desto besser ist der Wirkungsgrad.

Ist jedoch der gesamte Verdampfer mit Nassdampf gefüllt und gelangt nicht überhitzter Nassdampf in den Verdichter, kann dies zu Verdichterschäden führen. Aber auch eine zu geringe Füllmenge von Kältemittel im Kältekreis kann den Wirkungsgrad des Kältekreises ungünstig beeinflussen, so daß ein wirkungsgradoptimierter Füllgrad des Verdampfers mit Nassdampf dann nicht mehr gewährleistet sein kann.

Als Regelgröße für die Verdampferregelung wird bevorzugt die Überhitzung des Kältemittels am Verdampferausgang verwendet. Diese Überhitzung des Kältemittels lässt sich bevorzugt aus dem Verdampferdruck p₀ und der Temperatur T₀ₕ des überhitzten Kältemittels am Verdampferausgang bestimmen. Temperatur und Druck lassen sich durch geeignete Messaufnehmer problemlos messen. Die Differenz aus Verdampferausgangstemperatur T₀ₕ und Verdampfungstemperatur T₀, die die Temperatur des Kältemittels während der Verdampfung ohne Überhitzung ist, wird berechnet und ist die Ist-Überhitzung ΔT₀ₕ₋ᵢₛₜ des Kältemittels.

Der Sollwert für die Verdampferüberhitzung kann als Fixwert für die Kälteanlage festgelegt werden. Es ist jedoch vorteilhaft, diesen dem Betriebspunkt der Kälteanlage anzupassen. Dies kann über ein Kennlinienfeld bzw. eine automatische Adaption in Abhängigkeit von dynamisch veränderlichen Größen im Kältekreis erfolgen. So kann beispielsweise bei auftretender Schwingneigung im Regelkreis der Überhitzungssollwert erhöht werden.

Ein Überhitzungsregler ermittelt dann die Differenz von Überhitzungs-Ist- und Sollwert. In Abhängigkeit der Regelabweichung wird die Stellgröße, hier das Drosselorgan, eingestellt.

Es hat sich gezeigt, dass im praktischen Betrieb, insbesondere bei einem großen Bereich zulässiger Verdampfer- und Verflüssigertemperaturen, der Kältekreis stark unterschiedlichen Arbeitsbedingungen ausgesetzt ist Regelungstechnisch gesehen variiert in Abhängigkeit des jeweiligen Arbeitspunktes die zu regelnde Strecke, der Kältekreis, stark in Verstärkung und Offset. Zur Einstellung der Soll-Überhitzung variiert dann auch das Steuersignal entsprechend in einem großen Bereich.

Wird ein solcher Kältekreis beispielsweise mit einem konventionellen Regler mit voreingestellten Reglerparametern geregelt, ist eine exakte Regelung unabhängig vom jeweiligen Kältekreisarbeitspunkt nicht möglich, da sich der Regler an die arbeitspunktabhängig variierende Strecke nicht anpasst. Weiterhin ist es in diesem Fall nicht möglich, bei Verdichterstart und zu diesem Zeitpunkt noch nicht vorliegenden überhitzungsrelevanten Prozessdaten ein geschätztes Steuersignal auszugeben.

EP 1 275 917 beschreibt ein Verfahren zum Regeln einer Kompressionskältemaschine mit einem Kältemittel, einem Verdampfer, einer Druckerhöhungseinheit, einem Verflüssiger und einem Drosselorgan. Ein erster Stellwert des Drosselorgans wird in Abhängigkeit einer Abweichung einer Ist-Überhitzung von einer Soll-Überhitzung bestimmt. Ferner wird bestimmt, ob die Verflüssigungstemperatur einen Schwellwert überschreitet. Wenn dieser Schwellwert nicht überschritten worden ist, dann wird bestimmt, ob die Verdampfer-Verflüssigertemperatur einen Schwellwert überschreitet. Wenn dies der Fall ist, dann wird bestimmt, ob die Verdampfungstemperatur niedriger ist als der Schwellwert. Wenn dies nicht der Fall ist, dann wird der Sollwert der Überhitzung erhöht. Falls die Verflüssigertemperatur kleiner ist als der Schwellwert, dann wird überprüft, ob der Sollwert der Überhitzung höher ist als der minimale stabile Wert. Wenn dies der Fall ist, dann wird der Sollwert der Überhitzung auf den minimalen stabilen Wert zurückgeführt.

Der Erfindung liegt die Aufgabe zugrunde, ein Verfahren und eine Kompressionskälteanlage der eingangs genannten Art vorzuschlagen, bei denen die Nachteile der oben genannten Regelungsverfahren vermieden und die Überhitzung des Kältemittels am Verdampferausgang optimal geregelt und damit eine Optimierung des Wirkungsgrads erreicht wird.

Diese Aufgabe wird erfindungsgemäß gelöst durch ein Verfahren gemäß Anspruch 1. Der Verdampferdruck ist eine für den Kältekreislauf charakteristische Größe, aus der sich, ebenso wie aus dem Verflüssigerdruck, Rückschlüsse auf den Zustand des Kältekreises ziehen lassen. Anhand von Grundgleichungen, die den Kältemittelmassenstrom am Verdampferausgang und Verdampfereingang beschreiben, wird erfindungsgemäß ein Modell entwickelt, welches einen zweiten Stellwert für das Drosselorgan generiert. Wird der erste Stellwert, der aus direkten Messgrößen des Kreislaufes ermittelt wird, mit dem zweiten Stellwert verknüpft, ergibt sich ein dritter Stellwert zur Ansteuerung des Drosselorgans, der das Drosselorgan optimal regelt.

Die Erfindung geht somit von der Annahme aus, dass sich mit Hilfe vereinfachter physikalischer Beschreibungsformeln die Funktionen der im Kältekreis befindlichen Komponenten Verdampfer, Verdichter, Verflüssiger und Drosselorgan angenähert beschreiben lassen.

Aus wenigen leicht messbaren Prozesswerten lassen sich dann anhand des Modells weitere schwieriger ermittelbare Prozessgrößen berechnen, insbesondere der zweite Stellwert des Drosselorgans. Fließt dieser erfindungsgemäße zweite Wert als Grundlage in die erfindungsgemäße Berechnung des erfindungsgemäßen dritten Stellwertes durch den Überhitzungsregler mit ein, ergibt sich vorteilhaft der vorausberechnete Wert als ein gut angenäherter Startwert für das Stellsignal des Drosselorgans bei Verdichterstart.

Das erfindungsgemäße Verfahren kann in einer besonders bevorzugten Ausführungsform ein Expansionsventil, eine Kolbenmaschine oder eine Turbine als Drosselorgan umfassen. Bei schnellen Störgrößen im System (schnelle Arbeitspunktänderungen des Kältekreises z.B. durch Temperatursprünge) reagiert das zweite Stellsignal unverzüglich. Durch die Vorausberechnung des Stellwertes ist die Regelkreisverstärkung definiert, der Regler kann daran angepasst werden.

Die Vorteile dieses erfindungsgemäßen zweiten Stellwertes liegen darin, daß er schnell auf Änderungen der Umgebungsbedingungen reagiert, er einen guten Anhaltspunkt beim Start der Kompressionskälteanlage darstellt und als Referenz für eine Kältemittelmangel-Erkennung dient.

Anhand der im Verfahren ermittelten Größen ist es möglich, einen Kältemittelmangel festzustellen. Dieser wird festgestellt falls während des Regelbetriebs der erste Stellwert für eine parametrisierte Zeitdauer einen Grenzwert überschreitet. Entsprechende Maßnahmen können daraufhin unverzüglich eingeleitet werden, um den optimalen Betrieb der Kompressionskälteanlage möglichst schnell wiederherzustellen.

Beim Start der Anlage, während des Zeitfensters danach und während des Notbetriebs kann das Drosselorgan auf den zweiten Stellwert eingestellt werden. Unmittelbar beim Start liegt noch kein geeigneter erster Stellwert - abgeleitet von der Regelabweichung der Überhitzung - vor, deshalb wird der dritte Stellwert ausschließlich aus dem zweiten Stellwert gebildet

Ein Offset des Drosselorgans, eine kältekreisspezifische Konstante und ein Exponent gehen als kältekreisspezifische Größen in die Modellbildung ein. Sie sind für einen Kreislauf jeweils vorgegeben und charakteristisch, was eine Einbindung in das Modell einfach macht, da sie nur einmalig eingegeben werden.

Bei einer bevorzugten Ausführungsform werden der erste Stellwert und der zweite Stellwert durch Multiplikation verknüpft. Die multiplikative Verknüpfung führt zu einer Vereinfachung der arbeitspunktabhängigen Auswertung der Kältemittelmangel-Erkennung. Weiterhin trägt die multiplikative Verknüpfung der arbeitspunktabhängigen Streckenverstärkung Rechnung und ergibt eine in etwa gleichbleibende Verstärkung im gesamten Regelkreis.

Für Sonderbetriebsarten, wie zum Beispiel der Abtaubetrieb oder Standby, kann das Drosselorgan auf einen festen Wert eingestellt werden. Eine Einstellung des Drosselorgans auf vorbestimmte Werte in den Sonderbetriebsarten ist kältetechnisch sinnvoll, um einen effizienten Betrieb zu gewährleisten und den Kältekreis für die Wiederaufnahme des Regelbetriebs zu konditionieren.

In einer weiteren bevorzugten Ausführungsform wird die Verflüssigertemperatur der Kompressionskälteanlage gemessen und daraus der Verflüssigerdruck berechnet Die weiteren Verfahrensschritte sind identisch mit den Schritten a) und c) bis g).

In einer bevorzugten Ausführungsform wird der Verflüssigerdruck gemessen.

Die kältekreisspezifische Konstante geht als kennzeichnende Größe in die Modellbildung ein. Sie kann in Laborversuchen für die jeweilige Anlage oder den Anlagentyp ermittelt werden oder vorzugsweise im Regelbetrieb angepasst werden.

Die Verfahrensschritte werden immer dann ausgeführt, wenn der Kältekreis im Hinblick auf eine optimale Überhitzung geregelt wird. Dies erfolgt vorzugsweise regelmäßig, insbesondere kontinuierlich, während des Betriebs der Kompressionskälteanlage.

In einer besonders bevorzugten Ausführungsform wird eine Wärmepumpe als Kompressionskälteanlage verwendet

Im Folgenden wird die Erfindung anhand eines Ausführungsbeispiels und mit Bezug auf die beigefügten Zeichnungen veranschaulicht Es zeigen:
- Fig. 1: eine schematische Darstellung einer Kompressionskälteanlage gemäß einem ersten Ausführungsbeispiel;
- Fig. 2: eine Darstellung des Ablaufschemas des erfindungsgemäßen Verfahrens;
- Fig. 3: eine weitere Darstellung des Ablaufschemas des erfindungsgemäßen Verfahrens;
- Fig. 4: eine schematische Darstellung einer Kältemaschine gemäß einem zweiten Ausführungsbeispiel;
- Fig. 5: eine Darstellung des Ablaufschemas zur Berechnung einer gemittelten Tautemperatur;
- Fig. 6: eine Darstellung des Ablaufschemas in Abhängigkeit von der gemittelten Tautemperatur und der Zeit;
- Fig. 7: eine Darstellung der berechneten Werte für die Amplitude in Abhängigkeit von der Zeit;
- Fig. 8: eine Darstellung der Außentemperaturkompensation;
- Fig. 9: eine Darstellung des Temperaturverhaltens von Wasser im Bereich von 0°C; und
- Fig. 10: eine Darstellung der vom Verdampferaustrittsdruck während des Abtauprozesses durchlaufenen Bereiche.

Ein Blockschaltbild einer Kompressionskälteanlage ist in Fig. 1 gemäß einem ersten Ausführungsbeispiel dargestellt Eine Kälteanlage besteht aus den Komponenten Verdampfer 11, Verdichter 12, Verflüssiger 13 und Drosselorgan 15, welche verbunden sind durch ein Leitungssystem, durch welches das Kältemittel geleitet wird.

In dem in den Fig. 1 bis 3 dargestellten Ausführungsbeispiel wird ein Expansionsventil 15 als Drosselorgan 15 verwendet. Alternativ dazu kann eine Kolbenmaschine oder eine Turbine als Drosselorgan verwendet werden.

Durch Wärmezufuhr auf niedrigem Temperaturniveau wird ein Medium mit tiefem Siedepunkt ("Kältemittel", heute meist Ozon-unschädliche FCKWs oder natürliche Stoffe) im Verdampfer 11 verdampft, die gasförmige Phase dann in einem Verdichter 12 verdichtet und dadurch erhitzt. Unter hohem Druck stehend gibt das Arbeitsmittel seine Wärme zur Nutzung am Verflüssiger 13 ab (Heizungswasser, Luftstrom) und kondensiert dabei. Durch ein Expansionsventil 15 tritt das Arbeitsmittel wieder in den Teilkreislauf mit geringem Druck ein und wird wiederum dem Verdampfer 11 zugeführt, an dessen Ausgang der Verdampferdruck mit der Messeinheit 16 bestimmt wird.

Die Temperaturdifferenz zwischen der Wärmequelle und dem Kältemittel ermöglicht einen Wärmestrom zum Verdampfer 11. Anschließend wird der Kältemitteldampf vom Verdichter 12 angesaugt und komprimiert. Die Temperatur des Kältemittels wird dabei über das Temperaturniveau der Wärmeverteilung "gepumpt". Am Verflüssiger 13 liegt wieder eine Temperaturdifferenz vor, und es kommt zu einem Wärmestrom, zur Wärmeverteilung. Das unter Hochdruck stehende Kältemittel kühlt wieder ab, kondensiert und wird über ein Expansionsventil 15 entspannt. Der gesamte Vorgang erfolgt erneut und befindet sich dadurch in einem Kreisprozess.

Die Kältemaschine weist erfindungsgemäß zusätzlich eine Bestimmungseinheit 21 zum Bestimmen eines ersten Stellwertes W₁ für das Expansionsventil 15 in Abhängigkeit von der Abweichung einer Ist-Überhitzung des Kältemittels von einer Soll-Überhitzung auf. Ferner wird eine Einheit 14 zum Ermitteln des Verflüssigerdrucks und eine Messeinheit 16 zum Messen des Verdampferdrucks vorgesehen. Eine Einheit 17 zum Bilden eines Modells, welches den Kältemittelmassenstrom am Verdampfereingang vergleicht mit dem Kältemittelmassenstrom am Verdampferausgang, eine Recheneinheit 18 zum Berechnen eines zweiten Stellwerts W₂ für das Expansionsventil 15 anhand des Modells aus dem Verdampferdruck, dem Verflüssigerdruck und kältekreisspezifischen Größen, eine Bestimmungseinheit 19 zum Bestimmen eines dritten Stellwertes W₃ für das Expansionsventil 15 durch Verknüpfung des ersten Stellwerts W₁ mit dem zweiten Stellwert W₂ und eine Stelleinheit 20 zum Einstellen des Expansionsventils 15 auf den dritten Stellwert W₃ wird ebenfalls vorgesehen.

Während des Verfahrens zum Regeln einer Kompressionskälteanlage ermittelt die Einheit 14 den Verflüssigerdruck und die Messeinheit 16 misst den Verdampferdruck am Verdampferausgang. Aus dem Verdampfungsdruck wird die Verdampfungstemperatur ermittelt. Die Formel zur Berechnung ist eine formelmäßige Näherung an durch Messungen gefundene Abhängigkeiten bei dem jeweils verwendeten Kältemittel.

Aus der Verdampfungstemperatur und der Verdampferausgangstemperatur lässt sich die momentane Ist-Überhitzung des Kältemittels ableiten: Aus dem Vergleich der Ist-Überhitzung mit der Soll-Überhitzung wird mittels eines Reglers ein erster Stellwert W₁ für das Expansionsventil 15 bestimmt, auf den der Öffnungswinkel des Expansionsventils 15 eingestellt und somit der Kältemittellauf im Kreislauf reguliert wird. Ist die Ist-Überhitzung größer als die Soll-Überhitzung, so soll das Stellorgan auffahren, das heißt das erste Stellsignal wird größer. Ist die Ist-Überhitzung kleiner als die Soll-Überhitzung, so soll das Stellorgan zufahren, das heißt das erste Stellsignal wird kleiner. Der Regler kann dabei als P-, PI-, I- oder PID-Regler ausgeführt sein.

Während des erfindungsgemäßen Verfahrens wird zusätzlich zu dem ersten Stellwert W₁ noch ein zweiter Stellwert W₂ und dritter Stellwert W₃ ermittelt Dazu wird in der Einheit 17 ein Modell gebildet, welches den Kältemittelmassenstrom am Verdampfereingang mit dem Kältemittelmassenstrom am Verdampferausgang vergleicht In der Recheneinheit 18 wird ein zweiter Stellwert W₂ für das Expansionsventil 15 anhand des Modells aus dem Verdampferdruck, dem Verflüssigerdruck und kältekreisspezifischen Größen berechnet

Die Bestimmungseinheit 19 verknüpft den ersten Stellwert W₁ mit dem zweiten Stellwert W₂ und bestimmt auf diese Weise einen dritten Stellwert W₃, auf dessen Wert das Expansionsventil 15 mittels der Stelleinheit 20 eingestellt wird.

In Fig. 2 ist dargestellt, wie ein Regelkreis für die Verdampferüberhitzung unter Einbeziehung der vorausberechneten Stellsignalgröße betrieben werden kann.

In Block B1 erfolgt die Vorbehandlung und Auswertung der Sensorsignale aus dem Kältekreis. Die Sensorsignale werden mittels Tiefpass von Störsignalen (beispielsweise 50 Hz Brumm) befreit, die Fühlerzeitkonstanten werden kompensiert. Weiterhin erfolgt die Berechnung der Ist-Überhitzung aus Verdampferausgangstemperatur und Verdampferdruck sowie die Berechnung des Verflüssigerdrucks aus der Verflüssigertemperatur.

Die Eingangssignale des Blocks B1 sind der Verdampferdruck p₀, die Verdichtereingangstemperatur tᵥ₁, die Verdampferausgangstemperatur t₀₂ und die Verflüssigerausgangstemperatur t_{c2}.

Wenn im Kältekreis kein Rekuperator eingebaut ist, sind beide Temperaturen (Verdichtereingangstemperatur tᵥ₁ und Verdampferausgangstemperatur t₀₂) gleich, weil der Verdampferausgang unmittelbar an den Verdichtereingang geschaltet ist Wird ein Rekuperator dazwischengeschaltet, erhöht er durch Wärmeabgabe die Kältemitteltemperatur beim Durchgang, und die Überhitzung kann entweder vor oder nach dem Rekuperator geregelt werden, je nach Design der Kältekreisregelung.

In Block B3 erfolgt dann mit Hilfe der Prozesswerte aus Block B1 die Vorausberechnung des zweiten Stellsignals für das Expansionsventil mit Hilfe des kältetechnischen Modells.

In Block B2 wird eine Pendelerkennung des Signals durchgeführt, und zusammen mit Block B5 wird mittels der Prozesswerte aus Block B1 der Arbeitspunkt des Kältekreises bewertet und eine entsprechende Soll-Überhitzung festgelegt

In Block B4, einem Regler, wird die Regelabweichung der Überhitzung (Differenzbildung von Ist-Oberhitzung ΔT_{Ist} und Soll-Überhitzung ΔT_{Soll}) zugeführt und ein von der Regelabweichung beeinflusstes Stellsignal ausgegeben. In diesem Verfahrensschritt berechnet sich der erste Stellwert

Anschließend wird das zweite Stellsignal mit Hilfe des kältetechnischen Modells mit dem von der Regelabweichung beeinflussten ersten Stellsignal zu einem Gesamtstellsignal verknüpft. In vorteilhafter Weise geschieht dies durch Multiplikation. In diesem Fall ist der durch den Reglerausgang gebildete Faktor = 1, insofern keine Regelabweichung vorliegt.

Ergibt sich eine Regelabweichung der Überhitzung, ist der durch den Regierausgang gebildete Faktor ungleich 1, und das vorausberechnete Stellsignal wird mit Hilfe des kältetechnischen Modells entsprechend korrigiert Es sind jedoch auch andere mathematische Verknüpfungen wie Addition oder Wichtung möglich.

Das vorausberechnete Stellsignal durchläuft Block B6 zur Weiterbehandlung. Hier wird das dritte Stellsignal beispielsweise an die Steuerbereichsgrenzen des Expansionsventils angepasst, und es erfolgt auch eine Begrenzung des Steuersignalanstiegs, um die Zeitkonstante des Kältekreises nicht zu "überfordern". Damit ist gemeint, daß es regelungstechnisch nicht erforderlich ist, wenn die Stellgeschwindigkeit des Stellorgans die Zeitkonstante des Kältekreises um ein Vielfaches (zum Beispiel um einen Faktor von 100) übersteigt In diesem Fall würde bei sehr kurzfristigen Störeinflüssen (EMV, Messsignalschwankungen etc.) ein sehr kurzfristig schwankendes Stellsignal berechnet werden, welches durch die Zeitkonstante des Kältekreises völlig weggedämpft würde, aber das Stellorgan belastet.

Dies ist besonders vorteilhaft, da das Ventil nicht unendlich schnell verstellt werden kann und der Kälteprozess nicht beliebig schnell reagiert Weiterhin begrenzt Block 6 das Stellsignal auf den physikalischen Stellbereich des Ventils.

In Block B7 wird in Abhängigkeit des Betriebszustandes ausgewählt, welches Signal als Steuersignal an das Stellorgan weitergeleitet wird. Im Regelbetrieb wird das mathematisch verknüpfte und begrenzte Steuersignal weitergeleitet, wie bereits dargelegt. Weitere Betriebsarten sind der pump-down-Betrieb, eine vorliegende Störung oder der Abtaubetrieb.

Bei einer festgelegten Zeitspanne nach Verdichteranlauf kann es erforderlich sein, dass nur das vorausberechnete Steuersignal an das Stellorgan weitergeleitet wird, weil der Regler aufgrund der stark dynamischen Vorgänge im Kältekreis kein sinnvolles Reglerausgangssignal liefern kann.

Bei Sonderbetriebsarten wie Abtaubetrieb oder Standby wird vorteilhafterweise ein Festwert an das Stellorgan weitergeleitet

Block 8 ist eine Auswerteeinheit, mit deren Hilfe das erste Stellsignal bewertet wird. Im Falle einer Kältemittelmangelerkennung wird bewertet, ob das erste Stellsignal in der Betriebsart Regelbetrieb für eine Mindestzeitspanne einen parametrisierten Wert (hier einen Wert >>1) überschreitet In diesem Fall wird ein Kältemittelmangel erkannt, dies zur Anzeige gebracht und gegebenenfalls in Block 7 eine veränderte Verarbeitung des dritten Stellsignals bewirkt, zum Beispiel Notbetrieb.

Mit M ist der Stellmotor des Expansionsventils bezeichnet, der mit diesem gekoppelt ist.

In Fig. 3 ist das Ablaufschema des erfindungsgemäßen Verfahrens schematisch dargestellt Als Prozessgrößen fließen in die Berechnungen der Verdampferdruck p₀, der Verflüssigerdruck p_{c} und die zugehörigen Temperaturgrößen ein.

Beispielhaft sind im folgenden vereinfachte Abhängigkeiten für die Vorausberechnung des Stellsignals für ein Expansionsventil eines Kältekreises einer Kompressionskältemaschine beschrieben.

Das Modell basiert auf dem physikalischen Hintergrund, dass in einem Kältekreis im eingeschwungenen Zustand bei konstanten Umgebungsbedingungen der Kältemittelmassenstrom am Verdampfereingang (vom Expansionsventil in den Verdampfer) gleich dem Kältemittelmassenstrom am Verdampferausgang (vom Verdampfer zum Verdichter) ist

Zu der Modellbildung werden hierzu die beiden Kältemittelmassenströme mit ihren jeweiligen Einflussgrößen, die im Kältekreis gemessen werden, gleichgesetzt. Weiterhin fließen physikalische Abhängigkeiten in Verdichter und Expansionsventil in die Modellbildung mit ein.

Der Massenstrom am Verdampferausgang ist vom Förderverhalten des Verdichters abhängig. Dieser wird maßgeblich von den Kältemitteldrücken auf der Hochdruck- und Niederdruckseite des Kältekreislaufs sowie vom dadurch beeinflussten Liefergrad bestimmt. Im Faktor const₁ ist die bauartbedingte Förderleistung für das verwendete Kältemittel des Verdichters parametrisiert. Dies bezieht sich auf einen charakteristischen Arbeitspunkt, für andere Arbeitspunkte werden Abweichungen toleriert, die üblicherweise einem Verdichterdatenblatt zu entnehmen bzw. durch Labormessungen zu ermitteln sind.

Als Formel zur Berechnung des Ansaugmassenstroms des Verdichters aus dem Verdampferdruck p₀ und dem Verflüssigerdruck p_{c} unter Einbeziehung des Liefergradverlaufs (fiktive liniearisierte Liefergradkurve) gilt: ${Ansaugmasse}_{Verdichter} = {p}_{0} ∗ \left(0,95 - \left(\frac{{p}_{c}}{{p}_{0}}\right) ∗ 0,1\right) ∗ {cosnt}_{1}$ wobei ${Liefergrad}_{Verdichter} = \left(0,95 - \left(\frac{{p}_{c}}{{p}_{0}}\right) ∗ 0,1\right)$ gilt

Der Massenstrom am Verdampfereingang ist vom Massendurchsatz am Expansionsventil abhängig. Dieser wird maßgeblich von den Kältemitteldrücken auf der Hochdruck- und Niederdruckseite sowie vom mittleren Öffnungsquerschnitt des Expansionsventils bestimmt. Der Öffnungsquerschnitt wird bei elektronischen Expansionsventilen über eine Steuerung oder Regelung angesteuert. Im Faktor const₂ ist der Massendurchsatz des Expansionsventils für das verwendete Kältemittel parametrisiert. Dies bezieht sich auf einen charakteristischen Arbeitspunkt, für andere Arbeitspunkte werden Abweichungen toleriert.

Als Formel zur Berechnung des Massenstroms an der Düse aus dem Verdampferdruck p₀, dem Verflüssigerdruck p_{c} und dem Düsenquerschnitt des Expansionsventils gilt: ${Massenstrom}_{Düse} = \sqrt{\left({p}_{c} - {p}_{0}\right)} ∗ {Querschnitt}_{Düse} ∗ {const}_{2}$

In einem Kältekreis ist im eingeschwungenen Zustand bei konstanten Umgebungsbedingungen der Kältemittelmassenstrom am Verdampfereingang gleich dem Kältemittelmassenstrom am Verdampferausgang. Daraus folgt ${Massenstrom}_{Düse} = {Ansaugmasse}_{Verdichter}$

Gleichsetzen der Formeln für die Massenströme und Auflösung nach dem Düsenquerschnitt als Stellgröße ergibt ${Quershnitt}_{Düse} = \frac{{p}_{0}}{\sqrt{\left({p}_{c} - {p}_{0}\right)}} ∗ {Liefergrad}_{Verdichter} ∗ const$

Der Zusammenhang zwischen Düsenquerschnitt und Steuersignal für ein Expansionsventil mit konischer Düsennadel besteht in: ${Stellgröße}_{Expansionsventil _ rel} = 1 - \sqrt{\left(1 - {Querschnitt}_{Düse _ rel}\right)}$

Im folgenden ist beschrieben, wie in Abhängigkeit einer beispielhaften Ventilkennlinie mit Offset der Düsenquerschnitt durch einen Stellschritt ersetzt werden kann. $Sch r {itt}_{Expansionsv .} = 1 - \sqrt{\left(1 - \frac{{p}_{0}}{\sqrt{\left({p}_{c} - {p}_{0}\right)}} ∗ {Liefergrad}_{Verd .} ∗ const\right)} + {Offset}_{Expansionsv .}$

Der Faktor des Verdichterliefergrads und der Zusammenhang zwischen Düsenquerschnitt und Steuersignal für ein Expansionsventil lässt sich näherungsweise in Exp_{Ventilkennilrde} und in const integrieren: $Sch r {itt}_{Expansionsventil} = {\left(\frac{{p}_{0}}{\sqrt{\left({p}_{c} - {p}_{0}\right)}}\right)}^{Exp} ∗ const + {Offset}_{Ventil}$

Der Verdampferdruck und der Verflüssigerdruck werden als Prozessgrößen im Kältekreis gemessen. In einer weiteren erfindungsgemäßen Ausführungsform lässt sich der Verflüssigerdruck mittels Kältemitteldaten aus der Verflüssigertemperatur berechnen.

Als Fixgrößen gehen in das Modell ein: der Exponent Exp, der Offset und die kältekreisspezifische Konstante const, wobei diese Fixgrößen von den jeweiligen Komponenten eines Kältekreises abhängig sind. Als feste Größe geht der Offset des Expansionsventils ein, der die Anzahl der Stellschritte bis zum ersten Öffnen beschreibt. Der Exponent bildet sowohl die Funktion des Düsenquerschnitts über den Stellgrad als auch die Funktion des Liefergrades des Verdichters ab. Durch die durch den Exponenten gebildete Exponentialfunktion werden die kältekreiskomponenten-spezifischen Funktionen angenähert.

Die Parametrisierung des Modells erfolgt dabei über eine einzige kältekreisabhängige Konstante const Diese Kenngröße bildet die Summe der Parameter in Verdichter, Verflüssiger, Expansionsventil und Verdampfer, welche durch Labormessungen oder Berechnung bestimmt wird. Als weitere vorteilhafte Ausführungsform kann die kältekreisspezifische Konstante const im Betrieb des Kältekreises so adaptiert werden, dass die Berechnung der Expansionsventilschritte aufgrund des Kältekreismodells immer genauer wird.

Eine weitere vorteilhafte Ausgestaltung des Verfahrens ist es, die beispielsweise in Laborversuchen ermittelte kältekreisspezifische Konstante const im Laufe des Betriebes so zu adaptieren, dass das mit Hilfe des kältetechnischen Modells unter Einbeziehung der Konstante const gewonnene Steuersignal sich optimal an den Kälteprozess anpasst In diesem Fall sind die durch eine Regelabweichung nötigen Korrekturen des Reglers in Block B4 minimal, die Regelung erfolgt sehr exakt.

Weiterhin kann aus dem Verhalten des geschlossenen Regelkreises ein Rückschluss auf vorliegenden Kältemittelmangel gezogen werden. Die im kältetechnischen Modell beschriebenen Zusammenhänge basieren auf der Annahme, dass eine zum Betrieb des Kältekreises ausreichende Menge an Kältemittel vorhanden ist. Entweicht Kältemittel z.B. durch Leckagen oder ist der Kältekreis vor Inbetriebnahme oder nach Komponentenwechsel unzureichend gefüllt, ist zur Einstellung der Überhitzung in bestimmten Betriebspunkten eine vom kältetechnischen Modell abweichende Stellgröße des Expansionsventils erforderlich.

Dies äußert sich im Betrieb darin, dass das durch das kältetechnische Modell vorgegebene Steuersignal (Block B3) durch den Regler (Block B4) in stärkerem Maße korrigiert werden muss. Dies wiederum hat zur Folge, dass zur Einstellung der Soll-Überhitzung ein weit größeres Stellsignal erforderlich ist als vorausberechnet, d.h. bei multiplikativer Verknüpfung der Steuersignale ist das Reglerausgangssignal bei eingeschwungenem Regelkreis wesentlich größer als 1.

Besonders vorteilhaft ist dabei eine Ausführungsform des erfindungsgemäßen Verfahrens, bei der ein Kältemittelmangel erkannt und entsprechende Maßnahmen ausgelöst werden, wenn im eingeschwungenen Zustand des Regelkreises im Regelbetrieb das Stellsignal, welches das Ausgangssignal des Überhitzungsreglers ist, für eine festgelegte Zeit über einen festgelegten Wert erkannt wird.

Das Expansionsventil in einer bevorzugten Ausführungsform kann je nach Betriebsmodus auf jeden der drei Stellwerte angepasst werden, um die Funktionsweise dem jeweiligen Betrieb optimal anzupassen.

Obwohl gemäß den Fig. 1 bis 3 eine Kompressionskälteanlage beschrieben worden ist, kann das Prinzip des ersten Ausführungsbeispiels auch auf eine Absorptionskältemaschine angewendet werden.

Die Funktionsweise einer Kompressionskälteanlage gemäß dem zweiten Ausführungsbeispiel ist schematisch in Fig. 4 dargestellt. Die Kälteanlage gemäß dem zweiten Ausführungsbeispiel kann mit einer Kälteanlage gemäß dem ersten Ausführungsbeispiel kombiniert werden oder sie kann als eigenständige Anlage betrieben werden. Eine Kälteanlage weist einen Verdampfer 111, einen Kompressor 112, einen Verflüssiger 113 und ein Drosselorgan 115 auf, welche verbunden sind durch ein Leitungssystem, durch welches das Kühlmittel geleitet wird. Durch Wärmezufuhr auf einem niedrigen Temperaturniveau wird ein Medium mit tiefem Siedepunkt ("Kältemittel", heute meist Ozon-unschädliche FCKWs oder natürliche Stoffe) im Verdampfer 111 verdampft, die gasförmige Phase dann in einem Kompressor 112 verdichtet und dadurch erhitzt. Unter hohem Druck stehend gibt das Arbeitsmittel seine Wärme zur Nutzung am Verflüssiger 113 ab (Heizungswasser, Luftstrom) und kondensiert dabei. Durch ein Drosselorgan (Expansionsventil 115) tritt das Arbeitmittel wieder in den Teilkreislauf mit geringem Druck ein und wird wiederum dem Verdampfer 111 zugeführt, an dessen Ausgang der Verdampferausgangsdruck mit der Messvorrichtung 16 bestimmt wird.

Die Temperaturdifferenz zwischen der Wärmequelle und dem Kältemittel ermöglicht einen Wärmestrom zum Verdampfer 111. Anschließend wird der Kältemitteldampf vom Kompressor 112 angesaugt und komprimiert. Die Temperatur des Kältemittels wird dabei Ober das Temperaturniveau der Wärmeverteilung "gepumpt". Am Verflüssiger 113 liegt wieder eine Temperaturdifferenz vor und es kommt zu einem Wärmestrom. zur Wärmeverteilung. Das unter Hochdruck stehende Kältemittel kühlt wieder ab, kondensiert und wird über ein Expansionsventil 115 entspannt. Der gesamte Vorgang erfolgt erneut und befindet sich dadurch in einem Kreisprozess.

Die erfindungsgemäße Kältemaschine weist darüber hinaus eine Messeinheit 116 zum Messen des Verdampferausgangsdrucks, eine Bestimmeinheit 117 zum Berechnen einer Tautemperatur aus dem Verdampferausgangsdruck, eine erste Bestimmungseinheit 118 zum Bestimmen einer ersten Differenz aus der Tautemperatur und einem Tautemperaturreferenzwert, eine zweite Bestimmungseinheit 119 zum Bestimmen einer zweiten Differenz aus dem Verdampferausgangsdruck und einem Abschaltdruck, und eine Abtaueinheit 120 zum Einleiten eines Abtauvorgangs. falls die erste Differenz einen Temperaturgrenzwert übersteigt, und zum Beenden des Abtauvorgangs, falls die zweite Differenz einen Druckgrenzwert unterschreitet, auf.

Die Messvorrichtung 116 erfasst am Ausgang des Verdampfers 111 den Druck des Kältemittels, welches vom Verdampfer zum Kompressor geleitet wird. Aus diesem gemessenen Verdampferausgangsdruck wird in der Bestimmeinheit 117 die Tautemperatur berechnet, die wiederum in weitere Rechenoperationen einfließt. Die Recheneinheit kann weitere Rechenschritte durchführen, wie es unten im Ablaufschema in Fig. 2 erläutert ist

In der Bestimmungseinheit 118 wird eine erste Differenz aus der in der Bestimmeinheit 117 berechneten Tautemperatur und einem Tautemperaturreferenzwert ermittelt Übersteigt diese erste Differenz einen Temperaturgrenzwert, so leitet die Abtaueinheit 120 den Abtauvorgang für den Verdampfer ein. Das Ablaufdiagramm von Fig. 6 stellt diesen Verfahrensschritt detailliert dar.

In der Bestimmungseinheit 119 wird eine zweite Differenz aus dem Verdampferausgangsdruck und einem Abschaltdruck gebildet. Die Abtaueinheit 120 beendet den Abtauvorgang, falls die zweite Differenz einen Druckgrenzwert unterschreitet. Dieser Verfahrensschritt wird anhand von Fig. 10 erläutert.

In Fig. 5 sind beispielhaft algorithmische Rechenschritte zur Ermittlung einer gemittelten Tautemperatur des erfindungsgemäßen Verfahrens schematisch dargestellt. Da das Verdampfertemperatursignal in Abhängigkeit des Betriebszustandes schwingen kann, muss es gemittelt und gefiltert werden. Um ein möglichst stabiles Signal zu erhalten, werden aus der Verdampfungstemperatur weitere Signale generiert.

Um die Rechenschritte durchführen zu können, werden als Eingangsgrößen folgende Werte benötigt:
- die aktuelle Verdampfertemperatur θ₀, die aus dem gemessenen Verdampferausgangsdruck berechnet wird,
- die maximale Amplitudentemperatur θ_{max_amp,n}.
- die minimale Amplitudentemperatur θ_{min_amp,n} und
- die Mitteltemperatur θ_{mittel_n}.

Mittels der Rechenschritte werden die Temperaturen θ_{i,n+1} des Folgezyklus aus den Größen θ_{i,n} des aktuellen Zyklus berechnet, wobei die Mitteltemperatur θ_{mittel,n+1} die wesentliche Größe ist, um einen Abtaubedarf zu erkennen. Weiterhin gehen C_{Ab} als Faktor für das Abklingen des Signals und C_{Auf} als Faktor für das Aufklingen des Signals mit in die Rechnung ein.

Die Faktoren C_{Ab} und C_{Auf} werden folgendermaßen bestimmt. Allgemein gilt, dass die Faktoren so zu dimensionieren sind, dass im Falle eines zyklischen Schwankens der Überhitzung, also eines Pendelns, die minimale und die maximale Amplitudentemperatur die periodischen Maxima und die periodischen Minima der Überhitzung abbilden. Klingt das Schwingen ab, so sollen sich die minimale und die maximale Amplitudentemperatur den periodisch abklingenden Minima und Maxima der Überhitzung anpassen.

Der Faktor C_{Auf} ist so zu dimensionieren, dass die minimale und die maximale Amplitudentemperatur dem Gradient einer schwankenden Überhitzung so folgen kann, dass den Maxima und Minima nahezu ungedämpft gefolgt werden kann.

Die Zeitkonstante für das Aufklingen sollte ein Bruchteil der Schwingungszeitkonstante des Pendelns sein, beispielsweise ein Viertel von dieser.

Der Faktor C_{Ab} ist so zu dimensionieren, dass die minimale und die maximale Amplitudentemperatur zwischen zwei Maxima beziehungsweise Minima zu einem großen Teil erhalten bleibt und nicht komplett abklingt, sodass mit beiden Amplitudentemperaturen eine Einhüllende beschrieben wird. Die Zeitkonstante für das Aufklingen sollte ein Vielfaches der Schwingungszeitkonstante des Pendels sein, beispielsweise das Doppelte von dieser.

Die Schwingungszeitkonstante des Pendelns beträgt je nach Kältekreis ca. 2 bis 10 Minuten. Sind die Zeitkonstanten für Auf- und Abklingen dimensioniert, lassen sich ja nach Regleriterationszeit die Faktoren berechnen.

Die maximale Amplitudentemperatur θ_{max_amp,n}. die Mitteltemperatur θ_{mittel,n} und C_{Ab} gehen als Faktoren für das Abklingen des Signals in die Berechnung einer Temperatur T₁ ein: ${T}_{1} = \left(1 - {C}_{Ab}\right) ⋅ {θ}_{max _ amp , n} + {C}_{Ab} ⋅ {θ}_{mittel , n}$

Die aktuelle Verdampfertemperatur θ₀, die maximale Amplitudentemperatur θ_{max_amp,n} und C_{Auf} gehen als Faktoren für das Aufklingen des Signals in die Berechnung einer Temperatur T₃ ein: ${T}_{3} = \left(1 - {C}_{Auf}\right) ⋅ {θ}_{max _ amp , n} + {C}_{Auf} ⋅ {θ}_{0}$

Die maximale Amplitudentemperatur für ein abklingendes und ein aufklingendes Signal wird ermittelt. Ist die aktuelle Verdampfungstemperatur größer als die maximale Amplitudentemperatur, so nähert sie sich dem momentanen Wert der Verdampfungstemperatur mit dem Faktor C_{Auf,} gleichzeitig nähert sie sich der Mitteltemperatur mit dem Faktor C_{Ab}: ${θ}_{max _ amp , n + 1} = {T}_{1} + WENN {θ}_{0} > {θ}_{max _ amp , n} {DANNT}_{3}$

Analoge Rechenschritte werden durchgeführt, um die minimale Amplitudentemperatur zu ermitteln. Die minimale Amplitudentemperatur θ_{min_amp,n,} die Mitteltemperatur θ_{mittel,n} und C_{Ab} gehen als Faktoren für das Abklingen des Signals in die Berechnung einer Temperatur T₂ ein: ${T}_{2} = \left(1 - {C}_{Ab}\right) ⋅ {θ}_{min , amp , n} + {C}_{Ab} ⋅ {θ}_{mittel , n}$

Die aktuelle Verdampfertemperatur θ₀, die minimale Amplitudentemperatur θ_{min_amp,n} und C_{Auf} gehen als Faktoren für das Aufklingen des Signals in die Berechnung einer Temperatur T₄ ein: ${T}_{4} = \left(1 - {C}_{Auf}\right) ⋅ {θ}_{min _ amp , n} + {C}_{Auf} ⋅ {θ}_{0}$

Schließlich wird die minimale Amplitudentemperatur ermittelt Ist die aktuelle Verdampfungstemperatur kleiner als die minimale Amplitudentemperatur, so nähert sie sich dem momentanen Wert der Verdampfungstemperatur mit dem Faktor C_{Auf}, gleichzeitig nähert sie sich der Mitteltemperatur mit dem Faktor C_{Ab}: ${θ}_{min _ amp , n + 1} = {T}_{2} + WENN {θ}_{0} < {θ}_{min _ amp , n} {DANN T}_{4}$

Aus den berechneten Werten für die minimale und die maximale Amplitudentemperatur berechnet sich die Mitteltemperatur T₅. Der Mittelwert berechnet sich aus dem Mittelwert von maximaler und minimaler Amplitudentemperatun: ${T}_{5} = 0,5 ⋅ \left({θ}_{min _ amp , n + 1} + {θ}_{max _ amp , n + 1}\right)$

Mit der berechneten Mitteltemperatur und zusätzlichen Referenzgrößen lässt sich der Abtaubedarf einer Kältemaschine erkennen. Dabei ist T₅ die gemittelte Temperatur θₘᵢₜₜₑₗ.

In Fig. 6 ist beispielhaft der Ablauf des erfindungsgemäßen Verfahrens zur Abtaubedarferkennung schematisch dargestellt. Das erfindungsgemäße Verfahren beginnt mit der Verfahrensschrittfolge nach einer anfänglichen Sperrzeit t_{Sperr}, die zwischen 5 bis 30 Minuten liegt, vorzugsweise zwischen 10 bis 15 Minuten, was dem Zeitrahmen entspricht, in dem das System einschwingt.

In dem erfindungsgemäßen Verfahren wird zunächst der Verdampferausgangsdruck gemessen und aus diesem die Tautemperatur berechnet. Die Tautemperatur wird daraufhin gemäß dem Ablaufdiagramm in Fig.5 gemittelt.

Ein Abtaubedarf wird bei dem erfindungsgemäßen Verfahren dadurch erkannt, dass eine erste Differenz aus einer gemittelten Tautemperatur und einem Tautemperaturreferenzwert einen Temperaturgrenzwert übersteigt Der Tautemperaturreferenzwert lässt sich ermitteln aus der Mitteltemperatur.

Der Wert von dem Temperaturreferenzwert θ_{ref_max} entspricht vorzugsweise dem maximalen Wert der Mitteltemperaturen des aktuellen Heizzyklus. Zu Beginn des Heizzyklus ist die Maximalwertbildung inaktiv, da der Kühlkreislauf noch nicht eingeschwungen ist und die Amplituden unverhältnismäßig groß sind: ${θ}_{ref _ max , n + 1} = {max}_{i = 1}^{n} \left({θ}_{mittel , i}\right)$ wobei I der erste Messzyklus nach Ablauf der Sperrzeit t_{Sperr} ist.

Als Eingangsgrößen gehen in das in Fig. 6 dargestellte Verfahren die Zeit t und die gemittelte Tautemperatur θₘᵢₜₜₑₗ ein. Im Verfahrenschritt S31 findet folgender Schritt statt: $WENN \left(t > {t}_{Sperr}\right) UND \left({θ}_{mittel} > {θ}_{ref _ max}\right) DANN \left({θ}_{ref _ max} = {θ}_{mittel}\right)$

In diesem Verfahrensschritt wird also nach der anfänglichen Sperrzeit die bis zu dem Zeitpunkt t maximale gemittelte Tautemperatur als der Tautemperaturreferenzwert gesetzt.

Der aus dem Verfahrensschritt S31 bestimmte Tautemperaturreferenzwert θ_{ref_max} und die gemittelte Tautemperatur θₘᵢₜₜₑₗ gehen in den Verfahrensschritt S32 ein, in dem die Differenz dieser beiden Größen berechnet und mit einem Tautemperaturgrenzwert T_{Grenz} verglichen wird: $WENN \left({θ}_{ref _ max} - {θ}_{mittel} > {T}_{Greaz}\right) DANN \left[S 33\right]$

Wenn die Differenz also größer ist als ein Temperaturgrenzwert, wird Verfahrensschritt 33 eingeleitet Dieser Verfahrensschritt enthält eine Schleife, die prüft, wie oft die Differenz aus Schritt S32 den Temperaturgrenzwert T_{Grenz} überschritten hat Der Abtauprozess in Schritt S34 wird eingeleitet, wenn Schritt S33 mindestens einmal, in einer bevorzugten Ausführungsform fünfmal, die positive Information aus Schritt S32 erhalten hat

Fig. 7 zeigt den Verlauf der berechneten Werte für die Amplitude in Abhängigkeit von der Zeit. Auf der x-Achse ist der Zeitverlauf dargestellt, auf der y-Achse die Amplituden. Aus der Darstellung ist deutlich zu erkennen, daß die aus dem gemessenen Verdampferdruck berechnete Tautemperatur θ₀ schwingt und von den beiden berechneten Werten für die minimale und die maximale Amplitudentemperatur eingefaßt wird. Der Mittelwert θₘᵢₜₜₑₗ liegt zwischen der minimalen und maximalen Amplitudentemperatur. Oberhalb dieser Temperaturwerte liegt der Temperaturreferenzwert θ_{ref_max}, der sich nur ändert, falls die Mitteltemperatur den Temperaturreferenzwert übersteigt.

Fig. 8 zeigt die Abhängigkeiten bei der Außentemperaturkompensation der Tautemperatur θ₀. Bei dem Verfahren der Außentemperaturkompensation wird die Außentemperatur θ_{Außen} gemessen und in die Berechnung der Tautemperatur miteinbezogen. Eine um die Außentemperatur θ_{Außen} korrigierte Tautemperatur θ_{korrigiert} wird berechnet, indem die Differenz einer zweiten Tautemperatur θ₀ und der Außentemperatur θ_{Außen} gebildet wird. So wird das zeitliche Verhalten der zweiten Tautemperatur θ₀ relativ zur Außentemperatur θ_{Außen} bewertet. Die korrigierte Tautemperatur θ_{korrigiert} geht als erste Tautemperatur in das erfindungsgemäße Verfahren ein.

Fig. 9 zeigt eine Darstellung des Temperaturverhaltens von Wasser im Bereich von 0°C. Auf der y-Achse ist die Temperatur, auf der x-Achse der Zeitverlauf dargestellt. Wasser besitzt die besondere Eigenschaft, dass es beim Auftauprozess für eine längere Zeit auf der 0°C Temperaturebene verbleibt, bis die Temperatur schließlich weiter ansteigt. Dieser Effekt wird ausgenutzt, um den optimalen Punkt, an dem das gesamte Eis geschmolzen ist, zu bestimmen. Erst wenn das gesamte Eis auf der Verdampferoberfläche geschmolzen ist, steigt die Temperatur von dem Temperaturplateau von 0°C an, was sich in einer Erhöhung des Verdampferdrucks äußert. Somit wird der Abtauprozess erst beendet, wenn der Verdampfer eisfrei ist

Fig. 10 zeigt die verschiedenen Druckbereiche, die der Verdampferaustrittsdruck p₀ während des Abtauprozesses durchläuft. Dazu ist auf der y-Achse die Temperatur und auf der x-Achse die Zeit aufgetragen.

In Bereich I steigt die Temperatur auf "Schmelzdruck", II bezeichnet das Temperaturplateau auf "Schmelzdruck" und in III ist der Temperaturanstieg nach Abtauung gezeigt. Erreicht der Druck den Abschaltdruck, der um etwa 2 bar über dem der Schmelztemperatur des Eises entsprechenden Verdampferausgangsdruck liegt, wird die Abtauung beendet.

Gemäß einem Aspekt des zweiten Ausführungsbeispiels der vorliegenden Erfindung wird ein Verfahren zum Regeln eines Abtauvorgangs eines Verdampfers einer Kältemaschine (wie beispielsweise einer Kältemaschine gemäß dem ersten Ausführungsbeispiel) vorgesehen. Alternativ oder zusätzlich dazu kann das Verfahren gemäß dem zweiten Ausführungsbeispiel unabhängig von der Kältemaschine gemäß dem ersten Ausführungsbeispiel betrieben werden. Dazu wird ein Verdampferausgangsdruck gemessen. Eine Tautemperatur wird basierend auf dem Verdampferausgangsdruck bestimmt. Eine erste Differenz aus der ersten Tautemperatur und einem Tautemperaturreferenzwert wird bestimmt Ein Abtauvorgang wird eingeleitet, falls die erste Differenz einen Temperaturgrenzwert übersteigt. Der Abtauvorgang erfolgt durch Bestimmen einer zweiten Differenz aus dem Verdampferausgangsdruck und einem Abschaltdruck und durch Beenden des Abtauvorgangs, falls die zweite Differenz einen Druckgrenzwert unterschreitet

Der Verdampferausgangsdruck zeigt einen für den Kältekreislauf charakteristischen zeitlichen Verlauf, aus der auf eine nicht leistungsoptimierte Funktionsweise geschlossen werden kann. Aus dem Verdampferausgangsdruck lässt sich die Tautemperatur berechnen. Wenn die Oberflächenstruktur des Verdampfers vereist, verschlechtert sich der Wirkungsgrad, der Verdampferdruck sinkt und somit auch die berechnete Tautemperatur. Übersteigt die Differenz der berechneten Tautemperatur und einer Referenztemperatur einen Temperaturgrenzwert, lässt sich ein Abtaubedarf feststellen und ein Abtauvorgang einleiten. Während des Abtauvorgangs wird der Verdampferausgangsdruck weiterhin beobachtet und mit einem Abschaltdruck verglichen. Falls die Differenz dieser beiden Drücke hinreichend klein wird, ist die Verdampferoberfläche ausreichend enteist und der Abtauvorgang wird beendet.

Die Vorteile dieses Verfahrens bestehen darin, dass eine deutlich erhöhte Erkennungssicherheit gegeben ist. Die Berechnung erfolgt vorzugsweise regelmäßig während des Betriebes der Kältemaschine, wodurch auch Temperatursprünge der Außenluft schnell genug wahrgenommen werden können und dementsprechend reagiert wird. Bei Verwendung von Druckfühlern wird zudem eine minimale Trägheit im Erkennungsprozess unter einem geringen Abtauenergiebedarf gewährleistet

Die Bauteile im Kreislauf der Kältemaschine können weiterverwendet werden, ohne dass sie gegen teure und empfindliche elektronische Einheiten ausgetauscht werden müssen.

Besonders bevorzugt ist bei dem erfindungsgemäßen Verfahren gemäß dem zweiten Ausführungsbeispiel eine Ausführungsform, bei der die erste Tautemperatur aus einer Differenz aus einer zweiten Tautemperatur und einer Außentemperatur berechnet wird, wobei die zweite Tautemperatur aus dem Verdampferausgangsdruck berechnet wird und die Außentemperatur gemessen wird. Dadurch wird das zeitliche Verhalten der Tautemperatur relativ zu der Außentemperatur bewertet

In einer bevorzugten Ausführungsform sind der Temperaturgrenzwert, der Abschaltdruck und der Druckgrenzwert für eine bestimmte Anlage fest definiert. Sie können jedoch auch z.B. besonderen äußeren Bedingungen anpassbar sein, insbesondere über manuelle Einstellung oder eine Adaptionsvorrichtung.

Vorzugsweise ist der Tautemperaturreferenzwert bestimmt durch die maximale gemittelte Tautemperatur, um ein adaptives Verfahren zu gewährleisten.

Um den optimalen Punkt zum Beenden des Abtauvorganges zu bestimmen, wird während des Abtauvorgangs der Verdampferausgangsdruck mit einem Abschaltdruck verglichen. Der Abschaltdruck liegt um 1 bis 3 bar, vorzugsweise um 2 bar, über dem der Schmelztemperatur des Eises entsprechenden Verdampferausgangsdruck.

Bei dem erfindungsgemäßen Verfahren zur Abtaubedarfserkennung gemäß dem zweiten Ausführungsbeispiel ist lediglich eine Messung des Verdampferaustrittdrucks erforderlich, woraus die restlichen zur Auswertung erforderlichen Daten bestimmt werden.

## Patentansprüche

1. Verfahren zum Regeln einer Kompressionskältemaschine mit einem Kältemittel, einem Verdampfer (11), einer Druckerhöhungseinheit (12), einem Verflüssiger (13) und einem Drosselorgan (15) mit den Schritten:
a)
Messen des Verdampferdrucks und der Kältemitteltemperatur am Verdampferausgang,
Berechnen der Verdampfungstemperatur aus dem Verdampferdruck und kältemittelspezifischen Daten
Bestimmung einer Ist-Überhitzung des Kältemittels am Verdampferausgang aus der Differenz der Kältemitteltemperatur und der Verdampfungstemperatur, Bestimmen der Abweichung der Ist-Überhitzung von einer Soll-Überhitzung, und Bestimmen eines ersten Stellwertes für das Drosselorgan in Abhängigkeit von der Abweichung der Ist-Überhitzung von der Soll-Überhitzung,
b) Ermitteln des Verflüssigerdrucks,
c) Messen des Verdampferdrucks,
d) Bilden eines den Kältemittelmassenstrom am Verdampfereingang mit dem Kältemittelmassenstrom am Verdampferausgang vergleichenden Modells,
e) Berechnen eines zweiten Stellwerts für das Drosselorgan (15) anhand des Modells, in das der Verdampferdruck und der Verflüssigerdruck als Prozessgrößen sowie ein Offset des Drosselorgans, eine kältekreisspezifische Konstante und ein Exponent als kältekreisspezifischen Größen eingehen,
f) Bestimmen eines dritten Stellwertes für das Drosselorgan (15) durch Verknüpfung des ersten Stellwerts mit dem zweiten Stellwert und
g) Einstellen des Drosselorgans (15) auf den dritten Stellwert.

2. Verfahren nach Anspruch 1,
**dadurch gekennzeichnet, dass** die Verflüssigertemperatur gemessen und der Verflüssigerdruck aus der Verflüssigertemperatur berechnet wird.

3. Verfahren nach einem der vorstehenden Ansprüche,
**dadurch gekennzeichnet, dass** der Verflüssigerdruck gemessen wird.

4. Verfahren nach einem der vorherigen Ansprüche, wobei ein Abtauvorgang eines Verdampfers (11) einer Kältemaschine mit folgenden Schritten erfolgt:
a) Messen des Verdampferausgangsdrucks,
b) Bestimmen einer ersten Tautemperatur basierend auf dem Verdampferausgangsdruck,
c) Bestimmen einer ersten Differenz aus der ersten Tautemperatur und einem Tautemperaturreferenzwert,
d) Einleiten eines Abtauvorgangs, falls die erste Differenz einen Temperaturgrenzwert übersteigt, wobei der Abtauvorgang die folgenden Schritte umfasst:
d1) Bestimmen einer zweiten Differenz aus dem Verdampferausgangsdruck und einem Abschaltdruck,
d2) Beenden des Abtauvorgangs, falls die zweite Differenz einen Druckgrenzwert unterschreitet.

5. Verfahren nach Anspruch 4,
**dadurch gekennzeichnet, dass** die erste Tautemperatur aus einer Differenz aus einer zweiten Tautemperatur und einer Außentemperatur berechnet wird, wobei die zweite Tautemperatur aus dem Verdampferausgangsdruck berechnet wird und die Außentemperatur gemessen wird.

6. Verfahren nach einem der Ansprüche 4 bis 5,
**dadurch gekennzeichnet, dass** die in die Differenzbildung eingehende erste Tautemperatur in Schritt c) eine aus mindestens zwei im Schritt b) berechneten Tautemperaturen gemittelte Tautemperatur ist.

7. Verfahren nach einem der Ansprüche 4 bis 6,
**dadurch gekennzeichnet, dass** die Schritte a) bis d2) regelmäßig, insbesondere kontinuierlich, ausgeführt werden.

8. Verfahren nach einem der Ansprüche 4 bis 7,
**dadurch gekennzeichnet, dass** der Temperaturgrenzwert fest vorgegeben ist.

## Claims

1. Process for the control of a compression refrigeration machine with a refrigerant medium, an evaporator (11), a pressure-increase unit (12), a condenser (13) and a throttling element (15) with the steps:
a)
Measurement of the evaporator pressure and the refrigerant medium temperature at the evaporator outlet
Calculation of the evaporation temperature from the evaporator pressure and refrigerant-medium-specific data
Determination of an actual overheating of the refrigerant medium at the evaporator outlet from the difference of the refrigerant medium temperature and the evaporation temperature
Determination of the deviation of the actual overheating from a setpoint overheating and
Determination of an initial setting value for the throttling element, dependent on the deviation of the actual overheating from the setpoint overheating,
b) Determination of the condenser pressure
c) Measurement of the evaporator pressure
d) Formation of a comparative model of the refrigerant-medium mass-flow at the evaporator input with the refrigerant-medium mass-flow at the evaporator outlet
e) Calculation of a second setting value for the throttling element (15) by means of the model, into which the evaporator pressure and the condenser pressure are integrated as process variables, as well as an offset of the throttling element, a refrigeration-cycle-specific constant and an exponent as refrigeration-cycle-specific variables
f) Determination of a third setting value for the throttling element (15) by linking the first setting value with the second setting value and
g) Adjustment of the throttling element (15) to the third setting value.

2. Process according to Claim 1,
**characterised in that** the condenser temperature is measured and the condenser pressure calculated from the condenser temperature.

3. Process according to one of the above claims,
**characterised in that** the condenser pressure is measured.

4. Process according to one of the previous claims, where a defrosting procedure is implemented for an evaporator (11) of a refrigeration machine, with the following steps:
a) Measurement of the evaporator outlet pressure,
b) Determination of an initial dew temperature based on the evaporator outlet pressure,
c) Determination of an initial difference from the first dew temperature and a dew temperature reference value,
d) Initiation of a defrosting procedure, if the first difference exceeds a temperature limit value, where the defrosting procedure includes the following steps:
d1) Determination of a second difference from the evaporator outlet pressure and a switch-off pressure,
d2) Termination of the defrosting procedure if the second difference falls below a pressure limit value.

5. Process according to Claim 4,
**characterised in that** the initial dew temperature is calculated from a difference from a second dew temperature and an outside temperature, where the second dew temperature is calculated from the evaporator outlet pressure and the outside temperature is measured.

6. Process according to one of the Claims 4 to 5,
**characterised in that** the initial dew temperature integrated into the differential formation in Step c) is a temperature determined from at least two dew temperatures calculated in Step b).

7. Process according to one of the Claims 4 to 6,
**characterised in that** Steps a) to d2) are implemented regularly, in particular continuously.

8. Process according to one of the Claims 4 to 7,
**characterised in that** the temperature limit value is fixed-specified.

## Revendications

1. Procédé de réglage d'un réfrigérateur à compression comprenant un fluide frigorigène, un évaporateur (11), une unité d'augmentation de la pression (12), un condenseur (13) et un organe d'étranglement (15) avec pour étapes :
a)
mesure de la pression de l'évaporateur et de la température du fluide frigorigène à la sortie de l'évaporateur, calcul de la température d'évaporation à partir de la pression de l'évaporateur et des caractéristiques spécifiques du fluide frigorigène, détermination d'une surchauffe réelle du fluide frigorigène à la sortie de l'évaporateur à partir de la différence de la température du fluide frigorigène et de la température d'évaporation, détermination de la variation entre la surchauffe réelle et une surchauffe de consigne, et détermination d'une première valeur de réglage pour l'organe d'étranglement en fonction de la variation entre surchauffe réelle et la surchauffe de consigne.
b) calcul de la pression du condenseur
c) mesure de la pression de l'évaporateur
d) Élaboration d'un modèle comparant le débit-masse de fluide frigorigène à l'entrée de l'évaporateur et le débit-masse de fluide frigorigène à la sortie de l'évaporateur,
e) calcul d'une deuxième valeur de réglage pour l'organe d'étranglement (15) à l'aide du modèle selon lequel la pression de l'évaporateur et la pression du condenseur se présentent sous la forme de variables de processus et un offset de l'organe d'étranglement présente une constante spécifique au circuit frigorifique et un exposant sous la forme de valeurs spécifiques au circuit frigorifique,
f) détermination d'une troisième valeur de réglage pour l'organe d'étranglement (15) en associant la première valeur de réglage à la deuxième valeur de réglage et
g) réglage de l'organe d'étranglement (15) sur la troisième valeur de réglage.

2. Procédé selon la revendication 1,
**caractérisé en ce que** la température du condenseur est mesurée et **en ce que** la pression du condenseur est calculée à partir de la température du condenseur.

3. Procédé selon l'une des revendications précédentes,
**caractérisé en ce que** la pression du condenseur est mesurée.

4. Procédé selon l'une des revendications précédentes selon lequel un processus de dégivrage d'un évaporateur (11) d'un réfrigérateur se produit selon les étapes suivantes :
a) mesure de la pression à la sortie de l'évaporateur,
b) détermination d'une première température de dégivrage sur la base de la pression à la sortie de l'évaporateur,
c) détermination d'une première différence à partir de la première température et d'une valeur de référence de la température de dégivrage,
d) initiation d'un processus de dégivrage au cas où la première différence dépasse une valeur limite de température, le processus de dégivrage comprenant les étapes suivantes :
d1) détermination d'une seconde différence à partir de la pression à la sortie de l'évaporateur et d'une pression de disjonction,
d2) conclusion du processus de dégivrage au cas où la seconde différence est inférieure à une valeur limite de pression.

5. Procédé selon la revendication 4,
**caractérisé en ce que** la première température de dégivrage est calculée à partir d'une différence entre une deuxième température et une température extérieure, la deuxième température étant calculée à partir de la pression à la sortie de l'évaporateur et la température extérieure étant mesurée.

6. Procédé selon l'une des revendications 4 à 5,
**caractérisé en ce que** la première température impliquée dans la constitution de la différence à l'étape c) est une température obtenue à partir d'au moins deux températures calculées à l'étape b).

7. Procédé selon l'une des revendications 4 à 6,
**caractérisé en ce que** les étapes a) à d2) sont réalisées de manière régulière, en particulier en continu.

8. Procédé selon l'une des revendications 4 à 7,
**caractérisé en ce que** la valeur limite de température est définie de manière fixe.
